# EUROPÄISCHE PATENTSCHRIFT

(11) **EP 3 510 676 B1**
(45) Veröffentlichungstag und Bekanntmachung des Hinweises auf die Patenterteilung: **16.08.2023**
(21) Anmeldenummer: 17777773.7
(22) Anmeldetag: 31.08.2017
(51) Int. Cl.: H01R 13/66, H01R 13/514, H01R 13/518, H01R 13/506

(54) **ÜBERSPANNUNGSSCHUTZMODUL FÜR EINEN MODULAREN STECKVERBINDER**
OVERVOLTAGE PROTECTION MODULE FOR A MODULAR PLUG CONNECTOR
MODULE DE PROTECTION CONTRE LES SURTENSIONS POUR UN CONNECTEUR MODULAIRE

(30) Priorität: 09.09.2016 DE 102016116926
(43) Veröffentlichungstag der Anmeldung: 17.07.2019
(73) Patentinhaber: Harting Electric GmbH & Co. KG, 32339 Espelkamp (DE)
(72) Erfinder: NASS, Andreas, 31606 Warmsen (DE); GARSKE, Stefan, 49152 Bad Essen (DE); QUAST, Frank, 33611 Bielefeld (DE)
(86) Internationale Anmeldenummer: PCT/DE2017/100730
(87) Internationale Veröffentlichungsnummer: WO 2018/046056

(56) Entgegenhaltungen:
- EP-A1- 1 538 717
- WO-A1-2016/055055
- DE-U1- 20 205 787
- DE-U1- 20 301 240
- DE-U1- 29 910 179
- US-A- 5 788 521
- US-B1- 6 243 250

## Beschreibung

Die vorliegende Erfindung betrifft ein Steckermodul für einen modularen Steckverbinder.

Modulare Steckverbinder kommen bei unterschiedlichsten technischen Anwendungen zum Einsatz. Den modularen Steckverbindern liegt das technische Prinzip zugrunde, mehrere unterschiedliche Signale bzw. Ströme, z.B. elektrische Ströme und/oder Fluidströme und/oder Licht und/oder Datenströme über mehrere Steckermodule und Gegensteckermodule weiterzuleiten, die im verbundenen Zustand eines Steckers und eines Gegensteckers des modularen Steckverbinders miteinander verbunden sind. Jeweils ein Steckermodul und ein Gegensteckermodul bilden ein Steckermodulpaar, über welches ein bestimmtes erwünschtes Signal, z.B. ein elektrisches Signal und/oder ein erwünschter Strom oder ein erwünschter Fluidstrom oder ein erwünschtes Licht bzw. ein erwünschter Lichtstrom, der z.B. ein Lichtstrom zur optoelektronischen Datenübertragung ist, und/oder irgendein Datenstrom weitergeleitet werden kann.

Durch das Modulprinzip kann durch einen auf einfache und praktische Weise vornehmbaren Verbindungsvorgang die Weiterleitung dieser unterschiedlichen Signale und/oder Ströme realisiert werden. Ein typischer Anwendungsfall eines modularen Steckverbinders betrifft die Versorgung einer Anlage mit unterschiedlichen Signalen, sowie zumindest einer insbesondere elektrischen Energieversorgung, unterschiedlichen Spannungen und/oder Stromstärken sowie Signalen z.B. einer von der Anlage entfernten Anlagensteuerung.

### Stand der Technik

Ein Beispiel eines modularen Steckverbinders ist aus der EP 1 353 412 A2 bekannt. Modulare Steckverbinder bzw. Steckverbinder-Modularsysteme wurden auch beispielsweise in zahlreichen weiteren Druckschriften und Veröffentlichungen offenbart, auf Messen gezeigt und befinden sich insbesondere im industriellen Umfeld im Einsatz. Beispielsweise werden sie in den Druckschriften DE 10 2013 106 279 A1, DE 10 2012 110 907 A1, DE 10 2012 107 270 A1, DE 20 2013 103 611 U1, EP 2 510 590 A1, EP 2 510 589 A1, DE 20 2011 050 643 U1, EP 0 860 906 A2, DE 296 01 998 U1, EP 1 353 412 A2 beschrieben.

Weitere modulare Steckverbinder bzw. Steckermodule sind aus der DE 10 2013 102 023 A1 und der WO 2011/100942 A1 bekannt.

Aus der Druckschrift WO 2015/085995 A1 ist ein Halterahmen für einen Steckverbinder, aufweisend eine gute Hitzebeständigkeit und eine hohe mechanische Robustheit, bekannt, der beim Einbau in ein metallisches Steckverbindergehäuse eine Schutzerdung ermöglicht, gleichzeitig aber auch eine komfortable Bedienbarkeit, insbesondere beim Auswechseln einzelner Module, gewährleistet. Dazu wird vorgeschlagen, den Halterahmen zumindest teilweise aus federelastischem Blech zu fertigen. Dazu kann der Halterahmen einen Grundabschnitt und einen Verformungsabschnitt aufweisen, die aus unterschiedlichen Werkstoffen gebildet sind. Der Grundabschnitt dient zur Fixierung eines aufgenommenen Moduls in einer Ebene. Der Verformungsabschnitt kann einen Einführzustand und einen Haltezustand annehmen, wobei der Einführzustand ein Einführen wenigstens eines Moduls in einer Richtung quer zur Ebene in den Halterahmen erlaubt, wobei ein aufgenommenes Modul im Haltezustand fixiert ist.

Die Druckschrift DE 10 2014 213 728 A1 offenbart ein Reihenklemmensystem mit einem Überspannungsschutz für eine Mehrzahl von im Wesentlichen gleichartigen nebeneinanderliegenden Reihenklemmen, welche auf einer Montageschiene (HUT) angeordnet sind.

Die Druckschrift US 5 788 521 A offenbart ein modulares Überspannungsschutzsystem, das austauschbare Stromversorgungs- und Überspannungsschutzmodule aufweist. Diese sind mit einem Stromverteilungsmodul verbindbar, das einen Überspannungsschutz für die Stromversorgungsmodule bereitstellt, während in den Überspannungsschutzmodulen ein unabhängiger Überspannungsschutz bereitgestellt wird.

Die Druckschrift DE 299 101 79 U1 offenbart einen Steckverbinder mit mehrpolig und mehretagig angeordneten Leiteranschlüssen. Der Steckverbinder besitzt insbesondere Aktoren, Initiatoren, Sensoren und dergleichen, die mit unterschiedlichen elektrischen, elektronischen, mechanischen und bezeichnungstechnischen Funktionen angesetzt werden können. Es können auf einfache Weise für den jeweiligen speziellen Einsatzzweck jeweils benötigten Funktionen verwirklicht werden und somit am Steckverbinder selbst über diese Zusatzmodule können andere Funktionselemente einer derartigen elektrischen Steuerung entlastet werden.

EP 1 538 717 A1 offenbart einen modularen, gefilterten elektrischen Verbinder, der insbesondere zum Schutz elektronischer Geräte gegen Überspannung vorgesehen ist. Er besitzt ein Metallgehäuse mit mindestens einem Hohlraum, der zur Aufnahme eines Einsatzes bestimmt ist. Dieser besteht aus einem mit Kontakten und Filterelementen ausgestatteten Isolierkörper.

Die Druckschrift US 6 243 250 offenbart einen elektrischen Verbinder, der an einer Vorderseite Anschlussklemmen für elektrische Leiter aufweist und an einer Rückseite eine Montagebaugruppe zur Aufnahme von Überspannungsschutzvorrichtungen besitzt. Diese sind mit den Anschlussklemmen verbunden, um einen Überspannungsschutz für elektrische Schaltkreise zu gewährleisten.

Die Druckschrift WO 2016/055055 A1 offenbart einen Steckverbinder zur Nutzung als Trennschalter für Stromwandler. Dabei sind im Steckverbinder zwei Arten von Kurzschlussmittel vorgesehen. Ein erstes Kurzschlussmittel dient zur Ableitung von Überspannungen durch Kurzschluss der elektrischen Kontakte im Steckverbinder. Ein zweites Kurschlussmittel ist zum Kurzschluss elektrischer Kontakte im Steckverbinder vorgesehen, wenn der Steckverbinder nicht kontaktiert ist. Die Kurzschlussmittel sind so ausgelegt, dass das erste Kurzschlussmittel als Sicherung bei Versagen des zweiten Kurzschlussmittels dient. Optional wird offenbart, dass der Steckverbinder modular aufgebaut ist.

In der Praxis hat sich jedoch gezeigt, dass zur Nachrüstung elektrischer Geräte mit einem oder mehreren Überschutzmodulen nicht immer ein kompletter Schaltschrank zur Verfügung steht, der eine Hutschiene aufweist, an der ein entsprechender Überspannungsschutzmodul anbringbar und so in den Schaltschrank integrierbar ist. Es besteht dennoch oft der Bedarf, ein an eine Signalquelle und/oder -senke, an ein Netzwerk und/oder eine Stromversorgung angeschlossenes oder anzuschließendes elektrisches Gerät nachträglich mit einem entsprechenden Überspannungsschutz auszustatten. Weiterhin hat es sich in der Praxis als sinnvoll erwiesen, für verschiedene elektrische Geräte auch entsprechende, unterschiedlich dimensionierte Überschutzschaltungen vorzusehen.

### Aufgabenstellung

Die Aufgabe der Erfindung besteht darin, den vorgenannten Nachteilen Rechnung zu tragen und ein elektrisches Gerät mit möglichst geringem Montage-, Verkabelungs- und Platzaufwand mit einem separaten Überspannungsschutz zu versehen.

Diese Aufgabe wird durch die Merkmale des unabhängigen Anspruchs 1 gelöst.

Das erfindungsgemäße Steckermodul dient dazu, in einen metallischen Halterahmen eines modularen Steckverbinders eingefügt zu werden. Das Steckverbindermodul zeichnet sich dadurch aus, dass es einen elektrischen Überspannungsschutz aufweist. Das Steckermodul besitzt zumindest eine Kontaktfeder zum elektrischen Kontaktieren des metallischen Halterahmens und zum Ableiten von Überspannungen an den metallischen Halterahmen. Die Überspannungsschutzschaltung weist einen Masseanschluss auf, welcher mit der Kontaktfeder elektrisch leitend verbunden ist.

Mittels des Steckermoduls mit dem Überspannungsschutzmodul kann die Funktionalität eines Überspannungsschutzmoduls vorteilhaft auf einen modularen Steckverbinder verlagert werden, der wenigstens ein solches Steckermodul aufweist. Auf diese Weise kann weiterhin vorteilhaft auch der Aufwand zur nachträglichen Ausstattung eines elektrischen Gerätes mit einem derartigen modularen Steckverbinder deutlich reduziert werden. Besonders vorteilhaft ist es, dass auf diese Weise einzelne elektrische Geräte separat voneinander jeweils mit einem eigenen, speziell für jedes einzelne Gerät geeigneten Überspannungsschutz nachgerüstet werden können, der insbesondere in dem dazugehörigen Anbaugehäuse angeordnet ist. Diese Eignung kann beispielsweise die Reaktionszeit und/oder die Schwellspannung betreffen, bei welcher der Überspannungsschutz auslöst.

Vorteilhafterweise kann einerseits durch die Erfindung dabei also davon abgesehen werden, einen übliche bekannte Überspannungsschutz nachträglich in ein zu schützendes elektrisches Gerät einzubauen, was einen Eingriff in das entsprechende Gerät mit den dazugehörigen Schwierigkeiten wie z.B. Platzmangel, ggf. erneuten Zertifizierungen etc. bedeuten würde.

Weiterhin ist es durch die Erfindung auch nicht mehr notwendig, dass der Überspannungsschutz z.B. an Leisten bzw. Hutschienen in einem Schaltschrank montiert wird, wo er den im Schaltschrank besonders kostbaren Bau- und Verkabelungsraum beansprucht, der auch für andere Komponenten genutzt werden könnte.

Weiterhin können durch die Erfindung auch Verwechslungen bei der Zuordnung mehrerer ggf. unterschiedlicher Überspannungsschutzmodule zu den einzelnen elektrischen Geräten einer Anlage ausgeschlossen werden, denn nachdem der passende Überspannungsschutz einmalig in das Anbaugehäuse des jeweiligen elektrischen Gerätes integriert und damit verkabelt wurde, kann er als fest damit verbunden angesehen werden. Dies erleichtert die intuitive Zuordnung beim Einbau und sichert das entsprechende Gerät gegen die Verwendung eines ggf. weniger geeigneten Überspanungsschutzes ab.

Alternativ kann, falls eine flexible Zuordnung gewünscht ist, ein erfindungsgemäßes Überspannungsschutzmodul auch in den jeweiligen Gegenstecker integriert werden, der zu diesem Zweck entsprechend bezeichnet und zugeordnet werden kann. Diese Variante eignet sich beispielsweise für Überspannungsschutzmodule, die für bestimmte Geräte, Funktionen und/oder Positionen im Netzwerk spezifiziert sind.

Auch ermöglicht die Erfindung nach wie vor - falls gewünscht - ein schaltschrankseitiges Anordnen des Überspannungsschutzmoduls, nämlich im jeweiligen Anbaugehäuse des Schaltschranks oder im damit verbundenen oder zur Verbindung vorgesehenen Gegensteckergehäuse, wobei dennoch der Vorteil gewahrt bleib, dass im Schaltschrank wertvoller Platz an der Hutschiene und im Verkabelungsraum eingespart wird und der Überspannungsschutz auch von außen durch einfaches Umstecken des Gegensteckers mit nur geringem händischen Aufwand rangierbar ist. Von besonderem Vorteil ist dabei, dass das erfindungsgemäße Steckermodul, bei dem es sich um ein Überspannungsschutzmodul handelt, sowohl für eine besonders große Platzersparnis sorgt, als auch besonders flexibel einsetzbar ist.

Vorteilhafterweise können durch die Erfindung zu schützende elektrische Geräte, die beispielswiese in einer, z.B. durch Blitzeinschlag und/oder Einschaltvorgänge und/oder durch irgendein sogenanntes "schmutziges Netz" und/oder insbesondere in einer durch eine entsprechende vorgegebene Erdungssituation besonders überspannungsgefährdeten Umgebung betrieben werden, separat voneinander und insbesondere entsprechend ihrer elektronischen Bauform und/oder ihrer erdungsspezifischen Anordnung im Netz jeweils durch einen eigenen, besonders geeignet dimensionierten Überspannungsschutz geschützt werden.

Ein Überspannungsschutz ist dem Fachmann grundsätzlich bekannt. In der Regel werden Spannungsspitzen durch dafür vorgesehene Überspannungsschutzschaltungen mittels Gasableitern und Dioden auf die Erde und/oder Masse des jeweiligen elektrischen Gerätes abgeleitet, d.h. elektrisch leitend mit einem Erdungs- und/oder Massekontakt des entsprechenden Gerätes verbunden. Sinnvollerweise sind die Bauteile dabei so verschaltet und dimensioniert, dass die Spannungsspitzen zumindest keine elektrische Hardware des angeschlossenen elektrischen Gerätes beschädigen können.

Der erfindungsgemäße Stecker für einen modularen Steckverbinder weist eine Mehrzahl von Steckermodulen auf, von denen mindestens eines in Form des erfindungsgemäßen Überspannungsschutzmoduls ausgeführt ist. Beispielsweise kann, wie zuvor bereits angedeutet, am entsprechenden Gerät ein modularer Steckverbinder, aufweisend ein Anbaugehäuse und einen Gegenstecker, realisiert werden, mit welchem der Aufwand zum Einbau eins Überspannungsschutzmoduls sowie der dazugehörige Verkabelungsaufwand deutlich reduziert werden kann und weiterhin auch Platz, insbesondere Bauraum und/oder Verkabelungsraum z.B. in Schaltschränken bzw. Steuerschränken oder im entsprechenden elektrischen Gerät, eingespart werden kann.

Bei einer praktischen Ausführungsform weist der Stecker zumindest einen Halterrahmen auf, in welchem die Steckermodule aufgenommen bzw. gehalten sind. Der Halterahmen kann aber auch an eine Fläche, wie z.B. an eine Fläche des elektrischen Gerätes, montiert bzw. angebracht bzw. befestigt werden, um den Stecker des modularen Steckverbinders zusammen mit den Steckermodulen an der Fläche anzubringen. Bevorzugt sind die Steckermodule in dem Halterahmen lösbar aufgenommen und insbesondere fest und lösbar aufgenommen.

Besonders bevorzugt sind die Steckermodule in dem Halterahmen formschlüssig und/oder kraftschlüssig aufgenommen. Eine formschlüssige Aufnahme kann insbesondere durch mehrere an jedem Steckermodul vorgesehene Rastzapfen realisiert werden, die jeweils in Rastfenstern aufnehmbar sind, die an Seitenteilen des Halterahmens vorgesehen sind.

Bei einer besonders praktischen Ausführungsform ist der Halterahmen in dem Steckverbindergehäuse, insbesondere dem Anbaugehäuse aufnehmbar bzw. montierbar. Das Steckverbindergehäuse, insbesondere das Anbaugehäuse kann an einer Fläche z.B. eines Schaltschranks bzw. Anlagenschranks oder auch besonders vorteilhaft an einer Fläche des zu schützenden elektrischen Gerätes angebracht sein.

Besonders bevorzugt ist der Halterahmen in dem Steckverbindergehäuse formschlüssig und/oder kraftschlüssig aufnehmbar. Insbesondere durch eine formschlüssige und kraftschlüssige Aufnahme kann der Halterahmen fest und sicher in dem Steckverbindergehäuse aufgenommen werden.

Insbesondere kann der Halterahmen zwei miteinander gelenkig verbundene Seitenteile besitzen. Dann können sich die Seitenteile durch Einschrauben des Halterahmens in das Steckverbindergehäuse oder auf eine andere Fläche automatisch parallel ausrichten und die Steckermodule dadurch in ihrer Position fixieren. Es ist jedoch auch vorstellbar, dass die Halterahmenteile über eine Translationsbewegung zusammengeführt werden oder dass der Halterahmen, welcher einen im Querschnitt im wesentlichen rechteckigen Grundrahmen aufweist, beispielsweise an seitlich daran angefügten Wangenteilen federelastische Laschen mit Rastfenstern besitzt, in welche Steckermodule üblicherweise in Steckrichtung eingeführt werden und daraufhin senkrecht dazu im Halterahmen gehalten sind, und zusätzlich in Steckrichtung fixiert werden, indem sie mit ihren Rastzapfen in den Rastfenstern verrasten. Insbesondere kann ein solcher Halterahmen aus einem elektrisch leitfähigen Material, insbesondere Metall gefertigt sein, um, z.B. über eine Erdungsschraube und/oder über den elektrischen Kontakt zum Steckverbindergehäuse, die notwendige Erdung zu ermöglichen. Beispielsweise können die Wangenteile dann aus federelastischem Blech bestehen. Das Überspannungsschutzmodul weist eine Erdungsfeder auf, welche einen Masseanschluss seiner Überspannungsschutzschaltung, welche samt diesem Masseanschluss auf einer Leiterkarte angeordnet ist, elektrisch leitend mit dem Halterahmen verbindet, sei es direkt an dessen Seitenteilen oder möglicherweise auch über die darin oder daran elektrisch leitend befestigten, insbesondere verklebten, verschweißten, verlöteten, vernieteten, verrasteten und/oder verschraubten federelastischen Wangenteilen. Insbesondere bietet sich eine elektrische Kontaktierung an den Wangenteilen an, wenn die Wangenteile, die insbesondere aus federelastischem Blech gebildet sind, beispielsweise um 180° abgebogen und so bevorzugt von innen am Grundrahmen befestigt sind, wobei dann die geeignete Befestigungsmethode der Wangenteile am Grundrahmen gemäß einer möglichst guten elektrischen Leitfähigkeit ausgewählt werden sollte. Insbesondere bietet sich dafür ein Verschweißen, Verlöten, Vernieten, Verrasten und/oder Verschrauben der federelastischen Wangenteile an dem Grundrahmen an, um eine besonders gute elektrische Leitfähigkeit zwischen den Wangenteilen und dem Grundrahmen zu gewährleisten.

Der erfindungsgemäße modulare Steckverbinder weist einen erfindungsgemäßen Halterahmen, bevorzugt mit einer Mehrzahl von Steckermodulen und insbesondere ein Anbaugehäuse sowie einen Gegenstecker mit einer Mehrzahl von Gegensteckermodulen auf, wobei jeweils ein Steckermodul des Steckers und ein Gegensteckermodul des Gegensteckers ein Steckermodulpaar bilden, wobei der Stecker und der Gegenstecker einen miteinander verbundenen Zustand einnehmen können, in welchem Steckermodul und Gegensteckermodul jedes der Steckermodulpaare miteinander verbunden, also gesteckt und insbesondere, z.B. mittels eines Verriegelungsbügels miteinander verriegelt, sind, dass sie aber auch einen voneinander getrennten Zustand einnehmen können, in welchem Steckermodul und Gegensteckermodul jedes der Steckermodulpaare voneinander gelöst sind, wobei bei dem Steckermodulpaar bzw. den Steckermodulpaaren mit dem erfindungsgemäßen Steckermodul im verbundenen Zustand des Stecker und Gegensteckers wenigstens ein Steckermodulpaar zumindest ein Überspannungsschutzmodul beinhaltet.

### Ausführungsbeispiel

Ein Ausführungsbeispiel der Erfindung ist in den Zeichnungen dargestellt und wird im Folgenden näher erläutert. Es zeigen:
- Fig. 1a, b: Ein Steckermodul und ein Gegensteckermodul;
- Fig. 2a - e: das Steckermodul in einer Explosionsdarstellung und in zusammengesetztem Zustand;
- Fig. 3: das in einen Halterahmen eingesetzte Steckermodul mit einer Erdungsfeder;
- Fig. 4: die Erdungsfeder in einer separaten Darstellung;
- Fig. 5a, b: das Steckermodul und das Gegesteckermodul, die jeweils in einen Halterahmen eingesetzt sind, in einer Seitenansicht;
- Fig. 6a, b: ein Anbaugehäuse und ein Gegensteckergehäuse mit den darin eingebauten Halterahmen in einer Schrägansicht;
- Fig. 7: einen Steckverbinder, mit dem Anbaugehäuse und dem damit gesteckten und verriegelten Gegensteckergehäuse in einer Seitenansicht.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Fig. 1a zeigt ein Steckermodul 1 und die Fig. 1b zeigt ein damit steckbares Gegensteckermodul 2. Das Steckermodul 1 besitzt eine Überspannungsschutzschaltung, so dass es sich bei dem Steckermodul 1 um ein Überspannungsschutzmodul handelt. Diese Überspannungsschaltung ist in dieser Darstellung durch ein Modulgehäuse verdeckt. Das Modulgehäuse besteht aus einem elektrisch isolierenden Material, z.B. Kunststoff, und ist aus einem ersten Gehäuseteil 11 und einem damit zusammengefügten zweiten Gehäuseteil 13 gebildet. Das zweite Gehäuseteil 13 besitzt zwei zu seiner eigenen Polarisation verschieden große Rastzapfen 132, 133, welche an zwei gegenüberliegenden schmalen Seitenteilen des zweiten Gehäuseteils 13 angeformt sind, und von denen in dieser Darstellung nur der erste 132 zu sehen ist. Weiterhin sind an dem ersten Gehäuseteil 11 Stiftkontakte 111 eingepresst und formen so ein Steckgesicht des Steckmoduls 1. In einer alternativen, nicht in der Zeichnung dargestellten Ausführung besitzt das Steckmodul 1 Buchsenkontakte.

Das in der Fig. 1b dargestellte Gegensteckermodul 2 weist ein entsprechendes Steckgesicht mit Buchsenkontakten 211 auf. In der vorgenannten, nicht in der Zeichnung dargestellten alternativen Ausführung besitzt das Gegensteckmodul Steckkontakte. An das Gehäuse des Gegensteckmoduls 2 sind ebenfalls zwei derartige Rastzapfen 232, 233 angeformt.

Weiterhin besitzen auch die beiden Steckgesichter nicht näher bezeichnete steckseitige Polarisationsmittel in Form von Polarisationsstegen und -Ausnehmungen/Schlitzen.

Die Fig. 2 zeigt das Steckermodul 1 in einer Explosionsdarstellung. Die Fig. 1a zeigt die erste Gehäusehälfte und die Stiftkontakte 111 von deren Anschlussseite. In der Fig. 2b ist eine rechteckige Leiterkarte 12 mit der Überspannungsschutzschaltung, aufgebaut aus Dioden 122 und Gasableitern 123, sehr gut zu sehen. Zum Anschluss an die Anschlussseite der Stiftkontakte 111 besitzt die Leiterkarte 12 an einer ihrer Schmalseiten entsprechende Anschlusspads 121, welche über Leiterbahnen mit der Schutzschaltung elektrisch leitend verbunden sind. Einander gegenüberliegend sind an ihren Längsseiten zwei Erdungsfedern 4, welche in der Fig. 4 auch als separates Bauteil dargestellt sind, an je einem Masseanschluss der Leiterkarte 4 angelötet.

In der Fig. 2c ist die Leiterkarte 12 mit ihren Anschlusspads 121 an den Stiftkontakten 111 angelötet. An ihrer gegenüberliegenden Schmalseite besitzt die Leiterkarte 12 ein Kabelanschlusselement 124, dessen Anschlüsse über weitere Leiterbahnen elektrisch leitend mit der Überspannungsschutzschaltung, nämlich einem Anschluss der Dioden 122, verbunden sind.

Die Fig. 2d zeigt das zweite Gehäuseteil 13, wobei aus dieser Ansicht der zweite 133 der beiden Rastzapfen 132, 133 zu sehen ist. Kabelanschlussseitig weist das zweite Gehäuseteil 13 ein Anschlussfenster 134 auf. An seiner gegenüberliegenden Öffnung, die zum Einschieben der Leiterkarte 12 in das zweite Gehäuseteil 13, oder mit anderen Worten gesagt zum Aufstecken des zweiten Gehäuseteils 13 auf die Leiterkarte 12, vorgesehen ist, besitzt das zweite Gehäuseteil 13 beidseitig an zwei einander gegenüberliegenden Seitenteilen jeweils eine schlitzförmige Öffnung 131 und weiterhin einen nicht näher bezeichneten Rastmechanismus zu seiner Befestigung am ersten Gehäuseteil 11. Im Zusammengesteckten, d.h. montierten Zustand, der in der Fig. 2e dargestellt ist, verbleibt zumindest im Endbereich der schlitzförmigen Öffnung 131 eine Fensteröffnung. Die so gebildete Fensteröffnung ermöglicht auch im montierten Zustand ein Hinausragen von Teilen der Kontaktfeder 4 zur Massekontaktierung.

In der Fig. 3 ist die Massekontaktierung bei der Aufnahme des Steckermoduls 1 mit einem metallischen Halterahmen 3 gezeigt. Die Rastzapfen 132, 133 des Steckermoduls 1 sind in Rastfenstern 33 des Halterahmens 3 aufgenommen, wodurch das Steckermodul 1 im Halterahmen 3 fixiert ist.

Im Inneren des Halterahmens 3 ist die Kontaktfeder 4 des Steckmoduls mit ihren beiden Federarmen 41 gestrichelt angedeutet, wobei die Kontaktfeder 4 den Halterahmen 3 mit ihren Federarmen 41 elektrisch kontaktiert. Dies ermöglicht das Ableiten einer elektrischen Überspannung durch die Überspannungsschutzschaltung über den Halterahmen 3 und somit ggf. auch auf ein in der Fig. 7 dargestelltes Steckverbindergehäuse 5.

Die Fig. 4 zeigt die Kontaktfeder 4. Es handelt sich um ein Stanzbiegeteil aus federelastischem Blech, das im ungebogenen Zustand eine im wesentlichen rechteckige Form aufweist. Daraus ist in einem Teilbereich parallel zu drei Außenseiten ein Fenster 42 dreiseitig ausgestanzt, so dass an diesen drei Seiten ein dreiseitigen rechteckigen Rahmen 43 und an der vierten Seite eine federelastische Lasche gebildet ist. Durch die Teilung dieser Lasche in zwei Hälften entstehen zwei parallele, jeweils dreiseitig frei stehende Federarme 41, die in ihrem Ansatz in eine erste Richtung aus der Fensterebene herausgebogen und zu ihren Enden hin in entgegengesetzter Richtung wieder leicht zum Rahmen 43 der Kontaktfeder hingebogen werden.

Der zweite Teilbereich weist zwei parallele, in Richtung des Fensters 42 verlaufende Schlitze auf, durch welche zunächst drei parallele Laschen gebildet sind. Die beiden Äußeren Laschen werden dann an einer ersten Biegekante rechtwinklig und entgegengesetzt zu der ersten Richtung umgebogen, wodurch rechtwinklig abgewinkelte Befestigungsfüße 44 gebildet sind. Die innere Lasche ist an einer zweiten Biegekante in dieselbe Richtung umgebogen, wodurch in einem anderen Abstand zum Fenster 42 eine rechtwinklige Lötfahne 45 gebildet ist, wobei die erste Biegekante von dem Fenster 42 etwa um die Stärke der Leiterkarte 12 weiter entfernt ist als die zweite Biegekante. Somit kann die Kontaktfeder einerseits mit ihren Befestigungsfüßen 44 z.B. "unterhalb" der Leiterkarte und andererseits mit ihrer Lötfahne 45, z.B. "oberhalb" der Leiterkarte aus seitlicher Richtung an die Leiterkarte angeklemmt werden, wodurch bereits ein Halt gewährleistet ist. Die Lötfahne 45 kann dann mit dem jeweiligen Massekontakt der Leiterkarte 12 zur Massekontaktierung der Kontaktfeder 4 verlötet werden, wodurch Befestigung die Kontaktfeder 4 an der Leiterkarte 12 weiterhin verstärkt wird.

Die Fig. 5 zeigt zwei identische Halterahmen 3, 3' in einer Seitenansicht. Der erste Halterahmen 3 ist mit einem Steckermodul 1 ausgestattet. Der zweite Halterahmen 3' ist mit einem Gegensteckermodul 2 ausgestattet. Die beiden Halterahmen 3, 3' sowie die beiden Module 1, 2 sind jeweils dazu geeignet, gegenseitig zusammengesteckt zu werden.

Die Fig. 6 zeigt einen Stecker mit einem Anbaugehäuse 51 und einen Gegenstecker mit einem Gegensteckergehäuse 52. In das Anbaugehäuse 51 ist der erste Halterahmen 3 mit dem Steckermodul 1 eingebaut. In das Gegensteckergehäuse 52 ist der zweite Halterahmen 3' mit dem Gegensteckermodul 2 eingebaut. Das Anbaugehäuse 51 weist einen Verriegelungsbügel 513 auf. Das Gegensteckergehäuse 52 besitzt Verriegelungszapfen 523, die dafür vorgesehen sind, mit dem Verriegelungsbügel 513 zusammenzuwirken. Das Gegensteckergehäuse 52 ist mit dem Anbaugehäuse 51 somit steck- und verriegelbar.

Die Fig. 7 zeigt den Steckverbinder mit seinem Steckverbindergehäuse 5 in gestecktem und verriegeltem Zustand.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutieren Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1: Steckermodul, Überspannungsschutzmodul
- 11: erstes Gehäuseteil
- 111: Stiftkontakte
- 12: Leiterkarte
- 121: Anschlusspads
- 122: Dioden
- 123: Gasableiter
- 124: Kabelanschlusselement
- 13: zweites Gehäuseteil
- 131: Schlitz
- 132, 133: Rastzapfen
- 134: Anschlussfenster

- 2: Gegensteckermodul
- 211: Buchsenkontakte
- 232, 233: Rastzapfen

- 3,3': erster, zweiter Halterahmen
- 33: Rastfenster

- 4: Kontaktfeder
- 41: Federarme
- 42: Fenster
- 43: Rahmen
- 44: Befestigungsfüße
- 45: Lötfahne
- 5: Steckverbindergehäuse
- 51: Anbaugehäuse
- 513: Verriegelungsbügel
- 52: Gegensteckergehäuse
- 523: Verriegelungszapfen

## Patentansprüche

1. Steckermodul (1) zum Einfügen in einen metallischen Halterahmen (3,3') eines modularen Steckverbinders, wobei das Steckermodul (1) eine Überspannungsschutzschaltung aufweist, so dass es sich bei dem Steckermodul (1) um ein Überspannungsschutzmodul (1) handelt, **dadurch gekennzeichnet, dass** das Steckermodul (1) zumindest eine Kontaktfeder (4) aufweist, wobei die zumindest eine Kontaktfeder (4) zum elektrischen Kontaktieren des metallischen Halterahmens (3,3') und zum Ableiten von Überspannungen an den metallischen Halterahmen (3,3') dient und wobei die Überspannungsschutzschaltung einen Masseanschluss aufweist, welcher mit der Kontaktfeder (4) elektrisch leitend verbunden ist,
wobei das Steckermodul (1) eine Leiterkarte (12) aufweist auf der die Überspannungsschutzschaltung angeordnet ist, wobei die Überspannungsschutzschaltung mindestens eine Diode (122) und mindestens einen Gasableiter (123) besitzt, wobei das Steckermodul (1) ein Modulgehäuse aus einem elektrisch isolierenden Material aufweist, welches im montierten Zustand die Leiterkarte (12) umschließt, wobei das Modulgehäuse im montierten Zustand zumindest eine Fensteröffnung aufweist, aus der ein oder mehrere Kontaktarme (41) der zumindest einen Kontaktfeder (4) zur Massekontaktierung des Halterahmens (3, 3') herausragen.

2. Steckermodul (1) gemäß Anspruch 1, wobei die Kontaktfeder (4) als Stanzbiegeteil aus federelastischem Blech gebildet ist, aus dem ein Fenster (42) dreiseitig ausgestanzt ist, so dass an diesen drei Seiten ein dreiseitiger rechteckiger Rahmen (43) und an der vierten Seite eine federelastische Lasche gebildet ist.

3. Steckermodul (1) gemäß Anspruch 2, wobei diese Lasche in zwei Hälften geteilt ist, so dass zwei parallele, jeweils dreiseitig freistehende Federarme (41) gebildet sind.

4. Steckermodul (1) gemäß Anspruch 3, wobei die Federarme (41) in ihrem Ansatz in eine erste Richtung aus der Fensterebene herausgebogen und zu ihren Enden hin in entgegengesetzter Richtung wieder leicht zum Rahmen (43) der Kontaktfeder (4) hingebogen sind.

5. Steckermodul (1) gemäß einem der vorstehenden Ansprüche, wobei an dem Steckermodul (1) Rastzapfen zur formschlüssige Aufnahme des Steckermoduls im Halterahmen angeformt sind.

6. Stecker für einen modularen Steckverbinder (5), wobei der Stecker zur Aufnahme einer Mehrzahl von Steckermodulen (1) geeignet ist und wenigstens ein Steckermodul (1) gemäß einem der Ansprüche 1 bis 5 aufweist.

7. Stecker nach Anspruch 6, wobei der Stecker einen Halterrahmen (3) aufweist, in welchem die Steckermodule (1) aufgenommen sind.

8. Stecker nach Anspruch 7, wobei die Steckermodule (1) in dem Halterahmen (3) formschlüssig und/oder kraftschlüssig aufgenommen sind.

9. Stecker nach einem der Ansprüche 7 bis 8, wobei der Halterahmen (3) aus einem elektrisch leitfähigen Material, z.B. einem metallischen Werkstoff, gebildet ist.

10. Stecker nach Anspruch 9,
- wobei die Kontaktarme (41) der Kontaktfeder (4) durch die Aufnahme des Steckermoduls (1) in den Halterahmen (3) automatisch elektrisch mit dem Halterahmen (3) kontaktieren.

11. Stecker nach einem der Ansprüche 6 bis 10, wobei der Stecker ein metallisches Steckverbindergehäuse (5) und einen Halterahmen (3,3') aufweist, wobei der Halterahmen (3) in dem Steckverbindergehäuse (5) aufnehmbar ist.

12. Stecker nach Anspruch 11, wobei der Halterahmen (3) in dem Steckverbindergehäuse (5) formschlüssig und/oder kraftschlüssig aufnehmbar und dadurch elektrisch damit kontaktierbar ist.

13. Stecker nach Anspruch 11 oder 12, wobei das Steckverbindergehäuse (5) aus einem Anbaugehäuse (51) und einem Gegensteckergehäuse (52) besteht und wobei der Halterahmen (3) mit dem Steckermodul (1) in dem Anbaugehäuse (51) formschlüssig und/oder kraftschlüssig aufnehmbar ist.

14. Modularer Steckverbinder, wobei der modulare Steckverbinder einen Stecker nach einem der Ansprüche 6 bis 13 und einen Gegenstecker (22) mit einer Mehrzahl von Gegensteckermodulen (2) aufweist, wobei jeweils ein Steckermodul (1) des Steckers und ein Gegensteckermodul (2) des Gegensteckers ein Steckermodulpaar bilden, wobei der Stecker und der Gegenstecker einen miteinander verbundenen Zustand einnehmen können, in welchem das Steckermodul (1) und das Gegensteckermodul (2) jedes der Steckermodulpaare miteinander verbunden sind, und einen voneinander getrennten Zustand einnehmen können, in welchem das Steckermodul (1) und das Gegensteckermodul (2) jedes der Steckermodulpaare voneinander gelöst sind, wobei bei dem Steckermodulpaar mit dem Steckermodul (1) nach Anspruch 1 im verbundenen Zustand des Steckers und Gegensteckers wenigstens ein Überspannungsschutzmodul zum Herstellen einer elektrisch leitenden Steckverbindung an ein gegen Überspannung zu schützendes elektrisches Gerät angeschlossen ist.

## Claims

1. Plug module (1) for inserting into a metal retaining frame (3, 3') of a modular plug connector, wherein the plug module (1) has an overvoltage protection circuit such that the plug module (1) is an overvoltage protection module (1),
**characterized in that** the plug module (1) has at least one contact spring (4), wherein the at least one contact spring (4) serves for electrically contacting the metal retaining frame (3, 3') and for conducting away overvoltages at the metal retaining frame (3, 3'), and wherein the overvoltage protection circuit has an earth connection which is connected electrically conductively to the contact spring (4), wherein the plug module (1) has a printed circuit board (12) on which the overvoltage protection circuit is arranged, wherein the overvoltage protection circuit has at least one diode (122) and at least one gas arrester (123), wherein the plug module (1) has a module housing made from an electrically insulating material which encloses the printed circuit board (12) in the mounted state, wherein in the mounted state the module housing has at least one window opening from which one or more contact arms (41) of the at least one contact spring (4) project for earth contacting the retaining frame (3, 3').

2. Plug module (1) according to Claim 1, wherein the contact spring (4) is in the form of a stamped and bent part made from resilient sheet metal from which a window (42) is stamped on three sides, such that a three-sided rectangular frame (43) is formed on these three sides, and a resilient tab is formed on the fourth side.

3. Plug module (1) according to Claim 2, wherein said tab is divided into two halves such that two parallel spring arms (41), each standing free on three sides, are created.

4. Plug module (1) according to Claim 3, wherein the spring arms (41) at their base are bent out from the plane of the window in a first direction and, towards their ends, are bent back slightly in the opposite direction towards the frame (43) of the contact spring (4) .

5. Plug module (1) according to one of the preceding claims, wherein latching lugs for positively holding the plug module in the retaining frame are integrally formed on the plug module (1).

6. Plug for a modular plug connector (5), wherein the plug is suitable for accommodating a plurality of plug modules (1) and has at least one plug module (1) according to one of Claims 1 to 5.

7. Plug according to Claim 6, wherein the plug has a retaining frame (3) in which the plug modules (1) are held.

8. Plug according to Claim 7, wherein the plug modules (1) are held positively and/or frictionally in the retaining frame (3).

9. Plug according to either of Claims 7 and 8, wherein the retaining frame (3) is formed from an electrically conductive material, for example a metal material.

10. Plug according to Claim 9,
- wherein the contact arms (41) of the contact spring (4) automatically electrically contact the retaining frame (3) by virtue of the plug module (1) being held in the retaining frame (3).

11. Plug according to one of Claims 6 to 10, wherein the plug has a metal plug connector housing (5) and a retaining frame (3, 3'), wherein the retaining frame (3) can be held in the plug connector housing (5).

12. Plug according to Claim 11, wherein the retaining frame (3) can be held positively and/or frictionally in the plug connector housing (5) and consequently can be electrically contacted therewith.

13. Plug according to Claim 11 or 11, wherein the plug connector housing (5) consists of a mounting housing (51) and a mating plug housing (52), and wherein the retaining frame (3) with the plug module (1) can be held positively and/or frictionally in the mounting housing (51).

14. Modular plug connector, wherein the modular plug connector has a plug according to one of claims 6 to 13 and a mating plug (22) with a plurality of mating plug modules (2), wherein in each case a plug module (1) of the plug and a mating plug module (2) of the mating plug form a plug module pair, wherein the plug and the mating plug can assume a state in which they are connected to each other and in which the plug module (1) and the mating plug module (2) of each plug module pair are connected to each other and can assume a state in which they are separated from each other and in which the plug module (1) and the mating plug module (2) of each plug module pair are detached from each other, wherein in the case of the plug module pair with the plug module (1) according to Claim 1, in the connected state of the plug and mating plug, at least one overvoltage protection module for establishing an electrically conductive plugged connection is connected to an electrical device to be protected against overvoltage.

## Revendications

1. Module de connexion (1) destiné à être inséré dans un châssis de maintien métallique (3, 3') d'un connecteur modulaire, le module de connexion (1) comportant un circuit de protection contre les surtensions, de sorte que le module de connexion (1) est un module (1) de protection contre les surtensions,
**caractérisé en ce que** le module de connexion (1) comporte au moins un ressort de contact (4), ledit au moins un ressort de contact (4) étant nécessaire pour établir un contact électrique avec le châssis de maintien métallique (3, 3') et pour dissiper les surtensions sur le châssis de maintien métallique (3, 3') et le circuit de protection contre les surtensions présente une connexion de masse qui est reliée électriquement au ressort de contact (4),
le module de connexion (1) comportant une carte à circuit imprimé (12) sur laquelle est agencé le circuit de protection contre les surtensions, le circuit de protection contre les surtensions comportant au moins une diode (122) et au moins un parafoudre à gaz (123), le module de connexion (1) ayant un boîtier de module constitué d'un matériau isolant électriquement qui renferme la carte à circuit imprimé (12) lorsqu'il est assemblé, le boîtier de module présentant, à l'état monté, au moins une fenêtre à partir de laquelle un ou plusieurs bras de contact (41) dudit au moins un ressort de contact (4) dépassent pour le contact à la masse du châssis de maintien métallique (3, 3').

2. Module de connexion (1) selon la revendication 1, dans lequel le ressort de contact (4) est réalisé sous la forme d'une pièce découpée et pliée en tôle à ressort élastique, à partir de laquelle une fenêtre (42) est découpée sur trois côtés, de sorte qu'un cadre rectangulaire à trois côtés (43) est formé sur ces trois côtés et qu'une languette élastique est formée sur le quatrième côté.

3. Module de connexion (1) selon la revendication 2, dans lequel cette languette est divisée en deux moitiés, de sorte que deux bras élastiques parallèles (41), chacun libre sur trois côtés, sont formés.

4. Module de connexion (1) selon la revendication 3, dans lequel les bras élastiques (41) sont recourbés à leur base dans une première direction hors du plan de la fenêtre et sont à nouveau légèrement pliés vers leurs extrémités dans la direction opposée vers le cadre (43) du ressort de contact (4).

5. Module de connexion (1) selon l'une des revendications précédentes, dans lequel sur le module de connexion (1) des pions d'encliquetage sont formés pour la réception du module de connexion dans le châssis de maintien par complémentarité de forme.

6. Connecteur pour connecteur modulaire (5), dans lequel le connecteur est apte à recevoir une pluralité de modules de connexion (1) et comporte au moins un module de connexion (1) selon l'une quelconque des revendications 1 à 5.

7. Connecteur selon la revendication 6, dans lequel le connecteur comporte un châssis de support (3) dans lequel les modules de connexion (1) sont reçus.

8. Connecteur selon la revendication 7, dans lequel les modules de connexion (1) sont reçus dans le châssis de maintien (3) par complémentarité de forme et/ou par engagement en force.

9. Connecteur selon l'une des revendications 7 à 8, dans lequel le châssis de maintien (3) est formé d'un matériau électriquement conducteur, par exemple un matériau métallique.

10. Connecteur selon la revendication 9,
- dans lequel les bras de contact (41) du ressort de contact (4) établissant automatiquement un contact électrique avec le châssis de maintien (3) du fait du logement du module de connexion (1) dans le châssis de maintien (3).

11. Connecteur selon l'une des revendications 6 à 10, dans lequel le connecteur a un boîtier de connecteur métallique (5) et un châssis de maintien (3, 3'), le châssis de maintien (3) étant apte à être logé dans le boîtier de connecteur (5).

12. Connecteur selon la revendication 11, dans lequel le châssis de maintien (3) est apte à être reçu dans le boîtier de connecteur (5) par complémentarité de forme et/ou par engagement en force et est ainsi apte à être mis en contact électrique avec celui-ci.

13. Connecteur selon la revendication 11 ou 12, dans lequel le boîtier de connecteur (5) est constitué d'un boîtier à monter (51) et d'un boîtier de connecteur complémentaire (52), et dans lequel le châssis de maintien (3) avec le module de connexion (1) est apte à être reçu dans le boîtier à monter (51) par complémentarité de forme et/ou par engagement en force.

14. Connecteur modulaire, le connecteur modulaire comportant un connecteur selon l'une des revendications 6 à 13 et un connecteur complémentaire (22) avec une pluralité de modules de connexion (2) complémentaires, un module de connexion (1) du connecteur et le module de connexion correspondant (2) du connecteur correspondant formant une paire de modules de connexion, le connecteur et le connecteur correspondant étant aptes à prendre un état mutuellement connecté dans lequel le module de connexion (1) et le module de connexion correspondant (2) de chacune des paires de modules de connexion sont connectés l'un à l'autre et sont aptes à prendre un état mutuellement séparé dans lequel le module de connexion (1) et le module de connexion correspondant (2) de chacune des paires de modules de connexion sont détachés l'un de l'autre, dans lequel, dans la paire de modules de connexion ayant le module de connexion (1) selon la revendication 1, dans l'état connecté du connecteur et du connecteur correspondant, au moins un module de protection contre les surtensions est connecté à un dispositif électrique à protéger contre les surtensions de façon à établir une connexion par enfichable électriquement conductrice.
